# EUROPÄISCHE PATENTSCHRIFT

(11) **EP 1 493 704 B1**
(45) Veröffentlichungstag und Bekanntmachung des Hinweises auf die Patenterteilung: **14.05.2008**
(21) Anmeldenummer: 03014811.8
(22) Anmeldetag: 30.06.2003
(51) Int. Cl.: B65H 67/048

(54) **Automatischer Spulenwechsler für einen Parallelspulautomaten**
Automatic bobbin changing device for an automatic parallel winder
Dispositif pour le changement automatique des bobines dans un bobinoir automatique

(43) Veröffentlichungstag der Anmeldung: 05.01.2005
(73) Patentinhaber: SSM Schärer Schweiter Mettler AG, 8810 Horgen (CH)
(72) Erfinder: Muser, Christian, 8810 Horgen (CH)
(74) Vertreter: Kohler Schmid Möbus

(56) Entgegenhaltungen:
- FR-A- 1 117 576
- GB-A- 524 528
- US-A- 3 559 902

## Beschreibung

Die vorliegende Erfindung betrifft einen automatischen Spulenwechsler für einen Parallelspulautomaten, auf welchem Randscheibenspulen an einer Spulstation von einem Fadenverlegeaggregat bespult werden, wobei die Randscheibenspulen auf eine Spulenaufnahme aufgesetzt, an die Spulstation transportiert und in vertikaler Lage bespult werden.

Bei einem bekannten Parallelspulautomaten dieser Art, dem AP-Winder der Firma Hacoba, ist die Spulenaufnahme durch eine schräge Rutsche gebildet, auf der die leeren Spulen zur Spulstation rutschen und die vollen Spulen bis zu ihrer Abnahme verbleiben. Dieses System erlaubt keinen sicheren Nachschub der Leerhülsen, da dieser stark von der Reibung zwischen Spule und Rutsche abhängt. Ausserdem neigen die Vollspulen zum Kippen auf der schrägen Rutsche, und die zur Vermeidung von Beschädigungen der Spulenoberfläche erforderliche Separation der Spulen an der Spulstation kann nur mit erheblichem mechanischem Aufwand realisiert werden.

Durch die Erfindung soll nun ein Spulenwechsler für einen Parallelspulautomaten angegeben werden, der einen sicheren Nachschub der leeren Spulen an die Spulstation und eine Spulenseparation mit einfachen Mitteln ermöglicht und das Kippen der Vollspulen verhindert.

Diese Aufgabe wird erfindungsgemäss dadurch gelöst, dass die Spulenaufnahme durch einen Drehteller gebildet ist, welcher getrennte Aufnahmepositionen für mehrere Spulen und einen Antrieb für die Positionierung der zu bespulenden Spule in der Spulstation aufweist.

Beim erfindungsgemässen Spulenwechsler werden die leeren Spulen nicht durch rutschen auf einer schrägen Rutsche sondern durch Rotation des Drehtellers an die Spulstation befördert, wobei die Spulen durch die getrennten Aufnahmepositionen des Drehtellers schon separiert sind und nicht mehr separiert werden müssen. Eine Gefahr des Kippens der vollen Spulen besteht nicht mehr, weil der Drehteller keine schräge, sondern eine horizontale Lage aufweist.

Eine erste bevorzugte Ausführungsform des erfindungsgemässen Spulenwechslers ist dadurch gekennzeichnet, dass der Drehteller an den Aufnahmepositionen erste Durchbrechungen für den Durchgriff des unteren Teils einer zur Fixierung der Spule in der Spulstation vorgesehenen Spulenhalterung aufweist.

Eine zweite bevorzugte Ausführungsform ist dadurch gekennzeichnet, dass der Antrieb des Drehtellers durch ein an dessen Umfang angreifendes Reibrad gebildet ist. Das Reibrad ist vorzugsweise durch einen Schrittmotor antreibbar.

Eine dritte bevorzugte Ausführungsform ist gekennzeichnet durch einen Sensor zur Erfassung der Drehposition des Drehtellers. Dieser Sensor ist vorzugsweise durch einen Reedkontakt gebildet.

Eine vierte bevorzugte Ausführungsform des erfindungsgemässen Spulenwechslers ist gekennzeichnet durch eine auf dem Drehteller auswechselbar befestigte Zentrierscheibe mit an den Aufnahmepositionen vorgesehenen zweiten Durchbrechungen oder Vertiefungen, deren Durchmesser dem Durchmesser der Randscheiben der Spulen entspricht.

Eine fünfte bevorzugte Ausführungsform des erfindungsgemässen Spulenwechslers ist gekennzeichnet durch Mittel zur Arretierung des Drehtellers in ausgewählten Drehpositionen, welche durch eine am Rand jeder ersten Durchbrechung vorgesehene rillenförmige Ausbuchtung und einen in diese einrastbaren Arretierstift gebildet sind.

Eine weitere bevorzugte Ausführungsform ist dadurch gekennzeichnet, dass nach Abschluss des Spulvorgangs durch Herstellung einer vollen Spule in der Spulstation eine Drehbewegung des Drehtellers um eine Teilung bis zur nächsten Aufnahmeposition erfolgt. Vorzugsweise wird der Abschluss des Spulvorgangs in der Spulstation von der Maschinensteuerung anhand der aufgespulten Garnlänge oder des aktuellen Spulendurchmessers berechnet.

Eine weitere bevorzugte Ausführungsform ist gekennzeichnet durch einen Vollspulensensor für die Abstellung der Maschine, wenn auf dem Drehteller keine leere Spule mehr vorhanden ist.

Im Folgenden wird die Erfindung anhand eines Ausführungsbeispiels und der Zeichnungen näher erläutert; es zeigt:
- Fig. 1: eine schematische Ansicht der Spulstation und des Spulenwechslers eines Parallelspulautomaten in perspektivischer Darstellung; und
- Fig. 2: eine Explosionsdarstellung des Spulenwechslers von Fig. 1.

Die in Fig. 1 dargestellte Spulstation besteht im wesentlichen aus einem Aluminiumprofil 1 mit einem im Bereich von dessen oberem Ende angeordneten Motor 2 für den Antrieb einer Spule S beim Spulvorgang, einer aus einem oberen Teil 3 und einem unteren Teil 4 bestehenden Einrichtung für die Fixierung der Spule S in der Spulstation und einer seitlich am Aluminiumprofil 1 befestigten Fadenverlegung 5. Die Fadenverlegung 5 ist von der in der EP-A-1 209 114 beschriebenen Art und umfasst einen Fadenführer F, der mit einem über Umlenkrollen 6, 7 laufenden, flexiblen, motorisch antreibbaren Changierelement 8 verbunden ist und eine Changierbewegung in Längsrichtung der Spule S, also in vertikaler Richtung, ausführt. Die Umlenkrolle 6 ist als Treibrad für den Antrieb des Changierelements 8 und die Umlenkrolle 7 ist als Vorspannorgan für den Ausgleich von Spannungsschwankungen des Changierelements ausgebildet. Bezüglich weiterer Einzelheiten der Fadenverlegung 5 wird auf die EP-A-1 209 114 verwiesen, auf deren Offenbarung hiermit ausdrücklich Bezug genommen wird.

Der Spulstation ist ein in Fig. 2 detaillierter dargestellter Spulenwechsler zugeordnet, der im wesentlichen einen motorisch antreibbaren karussellartigen Drehteller 9 aufweist, der auf einer drehbaren Achsscheibe 10 befestigt ist. Der Drehteller 9 und die Achsscheibe 10 sowie weitere Komponenten des Spulenwechslers sind auf einem auf dem Spulautomaten befestigten plattenartigen Karussellhalter 11 montiert. Der Antrieb des Drehtellers erfolgt durch ein von einem Schrittmotor 12 angetriebenes Reibrad 13, welches am Umfang des Drehtellers 9 angreift. Der Schrittmotor 12 ist auf einem mit dem Karussellhalter 11 verbundenen Motorträger 22 montiert.

Der Drehteller 9 weist mehrere, darstellungsgemäss vier, Aufnahmepositionen für Spulen S auf; Die Zentrierung der in Fig. 2 strichpunktiert eingezeichneten Spulen an den Aufnahmepositionen erfolgt durch eine an der Oberseite des Drehtellers 9 auswechselbar befestigte Zentrierscheibe 14, die an den Aufnahmepositionen Vertiefungen oder Abstufungen 15 aufweist, deren Durchmesser dem Durchmesser der Randscheiben 16 der Spulen S entspricht und welche die Aufnahmepositionen definieren. Je nach Durchmesser der Randscheiben 16 werden verschiedene Zentrierscheiben 14 verwendet, wobei, wie aus den Figuren ersichtlich, Randscheiben 16 mit grossem Durchmesser über den Rand des Drehtellers 9 und der Zentrierscheibe 14 seitlich hinausragen können. Die Vertiefungen 15 der Zentrierscheibe 14 sind in diesem Fall keine vollständigen Kreise, so dass die Zentrierscheibe 14 etwa die Form eines Malteserkreuzes hat.

Der Drehteller 9 hat an jeder Aufnahmeposition eine erste Bohrung 17, die für den Durchgriff des unteren Teils 4 der Einrichtung zur Fixierung der Spulen S in der Spulstation vorgesehen ist. Jede der ersten Bohrungen 17 weist am Rand eine rillenförmige Ausbuchtung 18 auf, die zum Einrasten eines federnd gelagerten Arretierstifts 19 vorgesehen ist. Jede Position des Drehtellers 9 wird einzeln durch einen auf dem Karussellhalter 11 angeordneten Sensor 20 erfasst. Dieser ist ein Reedkontakt, der durch eine neben jeder ersten Bohrung 17 vorgesehene zweite Bohrung 21 betätigt wird. Die dargestellte Ausbildung des Drehtellers 9 mit vier Aufnahmepositionen ist nur beispielhaft zu verstehen, selbstverständlich könnten bei Verwendung von Spulen S mit kleineren Randscheiben 16 auch mehr als vier Aufnahmepositionen vorgesehen sein.

Im Betrieb des Spulautomaten werden leere Spulen S in die Vertiefungen 15 der Zentrierscheibe 14 auf dem Drehteller 9 gestellt, der durch das Reibrad 13 im Gegenuhrzeigersinn (von oben gesehen) antreibbar ist. Wenn sich an der Spulstation keine Spule S befindet oder gerade eine Spule voll bespult ist, wird der Drehteller 9 um eine Teilung gedreht und die nächste leere Spule S an die Spulstelle transportiert.

Die Beendigung des Spulvorgangs erkennt der Spulautomat anhand der aufgespulten Garnlänge, die direkt über das Lieferwerk gemessen wird, oder am Erreichen des Spulendurchmessers. Ein im Bereich der Spulstation angeordneter Vollspulensensor 23 stellt den Spulautomaten ab, wenn sich keine leere Spule mehr auf dem Drehteller befindet.

Sobald eine leere Spule an die Spulstation gelangt und die entsprechende Drehposition des Drehtellers 9 durch den Arretierstift 19 fixiert ist, wird die Spule S zwischen dem oberen Teil 3 und dem unteren Teil 4 der Halteeinrichtung festgeklemmt und fixiert und es beginnt der Spulvorgang durch Starten des Motors 2 und der Fadenverlegung 5.

Bei Abschluss des Spulvorgangs werden der Motor 2 und die Fadenverlegung 5 gestoppt, die betreffende Spule wird von der Halteeinrichtung 3, 4 freigegeben, der Arretierstift 19 wird gelöst und der Drehteller 9 wird um eine Teilung weiter gedreht. Die volle Spule kann jetzt abgenommen werden. Nach dem Stoppen des Motors 2 wird das Garn an einer fixen Position geklemmt und geschnitten und nach dem Anlaufen des Motors 2 so frei gegeben, dass der Anfang unter die erste Lage Garn zu liegen kommt.

Da auf Parallelspulautomaten in der Regel sehr feines Garn gespult wird, dauert die Herstellung einer Vollspule relativ lange (mindestens etwa 30 Minuten), sodass es bei dem dargestellten Spulenwechsler ausreicht, wenn eine Bedienungsperson etwa alle 90 Minuten an den Spulautomaten geht, die vollen Spulen abnimmt und leere Spulen nachfüllt.

## Patentansprüche

1. Automatischer Spulenwechsler für einen ParaHelspulautomaten mit einer Spulstation, an welcher Randscheibenspulen (S) von einem Fadenverlegeaggregat (5) bespult werden, wobei die Randscheibenspulen (S) auf eine Spulenaufnahme aufgesetzt, an die Spulstation transportiert und in vertikaler Lage bespult werden, **dadurch gekennzeichnet, dass** die Spulenaufnahme durch einen Drehteller (9) gebildet ist, welcher getrennte Aufnahmepositionen für mehrere Spulen (S) und einen Antrieb für die Positionierung der zu bespulenden Spule (S) in der Spulstation aufweist

2. Spulenwechsler nach Anspruch 1, **dadurch gekennzeichnet, dass** der Drehteller (9) an den Aufnahmepositionen erste Durchbrechungen (17) für den Durchgriff des unteren Teils (4) einer zur Fixierung der Spule (S) in der Spulstation vorgesehenen Spulenhalterung aufweist.

3. Spulenwechsler nach Anspruch 2, **dadurch gekennzeichnet, dass** der Antrieb des Drehtellers (9) durch ein an dessen Umfang angreifendes Reibrad (13) gebildet ist.

4. Spulenwechsler nach Anspruch 3, **dadurch gekennzeichnet, dass** das Reibrad (13) durch einen Schrittmotor (12) antreibbar ist.

5. Spulenwechsler nach Anspruch 3 oder 4, **gekennzeichnet durch** einen Sensor zur Erfassung der Drehposition des Drehtellers (9).

6. Spulenwechsler nach Anspruch 5, **dadurch gekennzeichnet, dass** der genannte Sensor durch einen Reedkontakt (20) gebildet ist.

7. Spulenwechsler nach einem der Ansprüche 1 bis 6, **gekennzeichnet durch** eine auf dem Drehteller (9) auswechselbar befestigte Zentrierscheibe (14) mit an den Aufnahmepositionen vorgesehenen zweiten Durchbrechungen (15) oder Vertiefungen, deren Durchmesser dem Durchmesser der Randscheiben (16) der Spulen (S) entspricht.

8. Spulenwechsler nach Anspruch 2, **gekennzeichnet durch** Mittel zur Arretierung des Drehtellers (9) in ausgewählten Drehpositionen, welche **durch** eine am Rand jeder Durchbrechung (17) vorgesehene rillenförmige Ausbuchtung (18) und einen in diese einrastbaren Arretierstift (19) gebildet sind.

9. Spulenwechlser nach einem der Ansprüche 1 bis 8, **dadurch gekennzeichnet, dass** nach Abschluss des Spulvorgangs durch Herstellung einer vollen Spule (S) in der Spulstation eine Drehbewegung des Drehtellers (9) um eine Teilung bis zur nächsten Aufnahmeposition erfolgt.

10. Spulenwechsler nach Anspruch 9, **dadurch gekennzeichnet, dass** der Abschluss des Spulvorgangs in der Spulstation von der Maschinensteuerung anhand der aufgespulten Garnlänge oder des aktuellen Spulendurchmessers berechnet wird.

11. Spulenwechsler nach einem der Ansprüche 1 bis 10, **gekennzeichnet durch** einen Vollspulensensor (23) für die Abstellung des Spulautomaten, wenn auf dem Drehteller (9) keine leere Spule (S) mehr vorhanden ist.

## Claims

1. Automatic bobbin changer for an automatic parallel bobbin winder comprising a winding station where flanged bobbins (S) are loaded by a winding advance unit (5), wherein the flanged bobbins (S) are disposed onto a bobbin receptacle, transported to the winding station, and loaded in a vertical position, **characterized in that** the bobbin receptacle is formed by a revolving plate (9) which has separate take-up positions for several bobbins (S) and a drive for positioning the bobbin (S) to be loaded in the winding station.

2. Bobbin changer according to claim 1, **characterized in that** the revolving plate (9) has first openings (17) at the take-up positions for passage of the lower part (4) of a bobbin holder provided for fixing the bobbin (S) in the winding station.

3. Bobbin changer according to claim 2, **characterized in that** the drive of the revolving plate (9) is formed by a frictional wheel (13) that is in engagement with its periphery.

4. Bobbin changer according to claim 3, **characterized in that** the frictional wheel (13) can be driven by a step motor (12).

5. Bobbin changer according to claim 3 or 4, **characterized by** a sensor for detecting the rotational position of the revolving plate (9).

6. Bobbin changer according to claim 5, **characterized in that** the mentioned sensor is formed by a reed contact (20).

7. Bobbin changer according to any one of the claims 1 through 6, **characterized by** a centering disc (14) that is exchangeably mounted on the revolving plate (9) and has second openings (15) or depressions provided at the take-up positions, whose diameter corresponds to the diameter of the flanges (16) of the bobbins (S).

8. Bobbin changer according to claim 2, **characterized by** means for locking the revolving plate (9) in selected rotary positions, which are formed by a groove-shaped bulge (18) provided at the edge of each opening (17), and a locking pin (19) that can be locked therein.

9. Bobbin changer according to any one of the claims 1 through 8, **characterized in that**, after termination of the winding process when a full bobbin (S) has been produced in the winding station, the revolving plate (9) is rotated by one division to the next take-up position.

10. Bobbin changer according to claim 9, **characterized in that** the termination of the winding process in the winding station is calculated by the machine control on the basis of the wound yarn length or the instantaneous bobbin diameter.

11. Bobbin changer according to any one of the claims 1 through 10, **characterized by** a full bobbin sensor (23) for stopping the automatic bobbin winder when there are no further empty bobbins (S) on the revolving plate (9).

## Revendications

1. Changeur de bobines automatique pour un bobinoir parallèle doté d'un poste de bobinage dans lequel des bobines à joues (S) sont garnies par un distributeur de fil (5), les bobines à joues (S) étant posées sur un support de bobine, transportées vers le poste de bobinage et garnies de fil en position verticale, **caractérisé en ce que** le support de bobine est formé par un plateau rotatif (9) présentant des emplacements de prise en charge distincts pour plusieurs bobines (S) et un entraînement pour positionner les bobines (S) à garnir dans le poste de bobinage.

2. Changeur de bobines selon la revendication 1, **caractérisé en ce que** le plateau rotatif (9) présente, au niveau des emplacements de prise en charge, des premières découpes (17) destinées à laisser passer la partie inférieure (4) d'une fixation de bobine prévue pour immobiliser la bobine (S) dans le poste de bobinage.

3. Changeur de bobines selon la revendication 2, **caractérisé en ce que** l'entraînement du plateau rotatif (9) est constitué par une roue de friction (13) agissant sur le pourtour de ce dernier.

4. Changeur de bobines selon la revendication 3, **caractérisé en ce que** la roue de friction (13) peut être entraînée par un moteur pas à pas.

5. Changeur de bobines selon la revendication 3 ou 4, **caractérisé par** un capteur pour relever la position en rotation du plateau rotatif (9).

6. Changeur de bobines selon la revendication 5, **caractérisé en ce que** ledit capteur est formé par un contact Reed (20).

7. Changeur de bobines selon l'une des revendications 1 à 6, **caractérisé par** un disque de centrage (14) fixé de manière amovible sur le plateau rotatif (9), comprenant des secondes découpes (15) ou renfoncements prévu(e)s au niveau des emplacements de prise en charge, dont le diamètre correspond au diamètre des joues (16) des bobines (S).

8. Changeur de bobines selon la revendication 2, **caractérisé par** des moyens pour bloquer le plateau rotatif (9) dans des positions de rotation sélectionnées, qui sont formés par une indentation (18) en forme de rainure prévue sur le bord de chaque découpe (17) et d'une cheville d'arrêt (19) pouvant venir s'enclencher dans ladite indentation.

9. Changeur de bobines selon l'une des revendications 1 à 8, **caractérisé en ce qu'**après achèvement du processus de bobinage consécutif à l'obtention d'une bobine pleine (S) dans le poste de bobinage, le plateau rotatif (9) effectue une rotation d'un cran jusqu'à l'emplacement de prise en charge suivant.

10. Changeur de bobines selon la revendication 9, **caractérisé en ce que** la fin du processus de bobinage dans le poste de bobinage est calculée par la commande de la machine, à l'aide de la longueur de fil enroulée ou du diamètre réel de la bobine.

11. Changeur de bobines selon l'une des revendications 1 à 10, **caractérisé par** un capteur de bobine pleine (23) pour stopper le bobinoir lorsqu'il n'y a plus de bobines (S) vides sur le plateau rotatif (9).
